# EUROPÄISCHE PATENTSCHRIFT

(11) **EP 1 764 217 B1**
(45) Veröffentlichungstag und Bekanntmachung des Hinweises auf die Patenterteilung: **18.02.2009**
(21) Anmeldenummer: 05020236.5
(22) Anmeldetag: 16.09.2005
(51) Int. Cl.: B41F 15/08

(54) **Druckmaschine und Verfahren zum Bedrucken von Werkstücken, insbesondere Textilien**
Printing machine and process to print on objects, especially on textile
Machine d'impression et procédé d'impression sur objets, en particulier sur du tissu

(43) Veröffentlichungstag der Anmeldung: 21.03.2007
(73) Patentinhaber: MHM Siebdruckmaschinen GmbH KG, 6343 Erl (AT)
(72) Erfinder: Mayrhofer, Herbert, 6330 Kufstein (AT)
(74) Vertreter: Wunderlich, Rainer

(56) Entgegenhaltungen:
- EP-A- 1 726 444
- NL-A- 9 201 679
- US-B1- 6 397 740
- US-B1- 6 408 745

## Beschreibung

Die Erfindung betrifft eine Druckmaschine zum Bedrucken von Werkstücken, insbesondere Textilien, mit einem Maschinenbett, mehreren Siebdruckstationen, die gemeinsam an einem Drehteller angeordnet sind, der am Maschinenbett gelagert ist, einem Drehtisch, welcher eine Vielzahl von Werkstückträgern aufweist und am Maschinenbett um eine Drehachse drehbar gelagert und zum schrittweisen Fördern der Werkstücke zu den Siebdruckstationen angetrieben ist, und einer Hubeinrichtung zum axialen Verschieben des Drehtellers mit den Siebdruckstationen relativ zum Drehtisch, wobei der Druckteller zum Bedrucken dem Drehtisch angenähert und zum schrittweisen Fördern vom Drehtisch entfernt wird.

Die Erfindung betrifft weiterhin ein Verfahren zum Bedrucken von Werkstücken, insbesondere Textilien, wobei die Werkstücke auf Werkstückträgern aufgespannt werden, welche an einem Drehtisch angeordnet sind, welcher an einem Maschinenbett drehbar gelagert ist, die Werkstücke durch schrittweises Antreiben des Drehtisches zu Arbeitspositionen gefördert werden, an welchen die Werkstücke jeweils durch eine Siebdruckstation bedruckt werden, welche an einem gemeinsamen Druckteller angeordnet sind, zum Bedrucken der Druckteller mittels einer Hubeinrichtung relativ an den Drehtisch angenähert wird und zum schrittweisen Weiterfördern der Drehteller relativ vom Drehtisch entfernt wird.

Derartige Maschinen sind als sogenannte Karussell-Siebdruckmaschinen bekannt und werden insbesondere beim Bedrucken von Textilien in mittleren und großen Stückzahlen effizient eingesetzt. Erfolgt ein Wechsel oder auch nur eine Änderung des zu bedruckenden Motives, ist es erforderlich, bei diesen Maschinen eine oder mehrere Siebdruckschablonen in den Siebdruckstationen auszubauen und eine entsprechende neue oder geänderte Siebdruckschablone einzusetzen. Bei einem häufigen Motivwechsel oder gar dem Bedrucken individueller Motive ist eine gattungsgemäße Karussell-Siebdruckmaschine kaum effizient einsetzbar.

Aus der US 6,408,745 ist eine gattungsgemäße Siebdruckvorrichtung bekannt, die eine Vielzahl von Siebdruckstationen, einen Drucktisch mit an diesem angeordneten Werkstückträgern und eine Hubeinrichtung zum axialen Verschieben des Drucktisches aufweist.

Die US 6,397,740 offenbart eine Siebdruckvorrichtung, bei der zusätzlich zu Siebdruckstationen mindestens eine digitale Druckstation angeordnet ist.

Aus der NL 9201679 ist eine kombinierte Druckvorrichtung bekannt, bei der sowohl Siebdruckeinrichtungen als auch Tintenstrahldruckeinrichtugnen vorgesehen sind.

Der Erfindung liegt die **Aufgabe** zugrunde, eine Druckmaschine und ein Druckverfahren anzugeben, welche einen besonders effizienten Betrieb erlauben.

Die Aufgabe wird nach der Erfindung durch eine Druckmaschine mit den Merkmalen des Anspruchs 1 und durch ein Verfahren mit den Merkmalen des Anspruchs 7 gelöst. Bevorzugte Ausführungsformen sind in den jeweiligen abhängigen Ansprüchen angegeben.

Die erfindungsgemäße Druckmaschine ist dadurch gekennzeichnet, dass mindestens eine digitale Druckstation mit mindestens einer ansteuerbaren Strahldüse zum ergänzenden Bedrucken der Werkstücke angeordnet ist. Die digitale Druckstation erlaubt eine effiziente und flexible Änderung oder Anpassung eines Aufdruckes auf dem zu bedruckenden Werkstück. So kann etwa eine laufende Nummer, ein Datum, ein ergänzendes Logo, ein Name etc. zusätzlich auf das durch Siebdruck aufgebrachte Motiv aufgedruckt werden. Auch können ohne weiteres gewünschte Abänderungen oder Überdeckungen an dem durch die Siebdruckstationen aufzubringenden Standardmotiv durchgeführt werden. Dies erfolgt durch einfache elektronische Ansteuerung der digitalen Druckstation. Eine Unterbrechung des Druckbetriebes durch Austausch von Siebdruckschablonen ist dabei nicht erforderlich, was die Effizienz der Druckmaschine erheblich erhöht. Betreffend die relative Hubbewegung kann diese durch Verfahren der Druckteller und/ oder des Drehtisches bewirkt werden.

Die erfindungsgemäße Druckmaschine ist ferner dadurch gekennzeichnet, dass die mindestens eine digitale Druckstation beim Bedrucken eines Werkstückes mit dessen Werkstückträger kraft- und/oder formschlüssig koppelbar ist. Dies kann etwa durch Andruckelemente, ausfahrbare Bolzen, Spannklauen oder sonstige Koppelelemente, insbesondere an der Druckstation. erfolgen, wobei die digitale Druckstation mit dem Werkstückträger zusätzlich fest verbunden wird. Dies wirkt dem Auftreten von Schwingungen zwischen dem Werkstückträger und der digitalen Druckstation entgegen. Dies sichert eine hohe Druckqualität.

Eine Verbesserung gegenüber dem Einfluss unerwünschter Schwingungen wird erfindungsgemäß dadurch erreicht, dass die mindestens eine digitale Druckstation getrennt von dem Druckteller mit den Siebdruckstationen gelagert ist. Der Druckteller mit den Siebdruckstationen wird axial auf- und abbewegt, während der Drehtisch mit den sternförmig auskragenden Werkstückträgern drehend im Start-Stopp-Betrieb angetrieben ist. Hierdurch können Schwingungen der Gesamtkonstruktion entstehen. Diese spielen zwar betriebsbedingt beim Siebdrucken eine geringe Rolle, da die Siebdruckstation mit der Siebdruckschablone unmittelbar am Werkstück aufgesetzt wird. Bei der digitalen Druckstation hingegen ist die mindestens eine Tintenstrahldüse betriebsbedingt vom Werkstück beabstandet, so dass auftretende Schwingungen hier einen erheblichen Einfluss auf die Druckqualität nehmen können. Durch die Entkopplung der digitalen Druckstation von dem Druckteller mit den Siebdruckstationen kann dem Auftreten von unerwünschten Schwingungen an der digitalen Druckstation wesentlich entgegengewirkt werden.

Grundsätzlich ist es zwar möglich, eine digitale Druckstation am Druckteller an Stelle einer Siebdruckstation anzubringen und gegebenenfalls durch Zwischenschaltung eines Dämpfungselementes schwingungsmäßig vom Druckteller zu entkoppeln. Jedoch ist es nach der Erfindung bevorzugt, dass der Druckteller oberhalb des Drucktisches mit dem Maschinenbett verbunden ist und dass die mindestens eine digitale Druckstation unterhalb des Drehtisches mit dem Maschinenbett verbunden oder getrennt von dem Maschinenbett unmittelbar am Boden gelagert ist. Auf diese Weise wird ein Übertragen der nicht unerheblichen Schwingungen im oberen Bereich einer Karussell-Druckmaschine auf die digitale Druckstation weitgehend vermieden. Die unmittelbare Anordnung der digitalen Druckstation am unteren Maschinenbett führt zu einer verbesserten Steifigkeit der Lagerung der digitalen Druckstation. Gleichzeitig wird dabei weiter eine definierte Lage der digitalen Druckstation gegenüber den anderen Maschinenelementen gewährleistet. Alternativ kann die digitale Druckstation jedoch als ein separates Element getrennt von dem Maschinenbett unmittelbar am Boden aufgestellt und befestigt werden. Hierdurch wird praktisch eine vollständige Schwingungsentkopplung erreicht.

Zur Verbesserung der Druckqualität des Gesamtdruckes ist es erfindungsgemäß, dass der Werkstückträger und/oder das Werkstück mit einer Markierung versehbar ist und dass die mindestens eine digitale Druckstation einen Sensor zum Erkennen der Markierung und eine Justiereinrichtung aufweist, mit welcher die mindestens eine Strahldüse justierbar ist. Hierdurch wird eine exakte Ausrichtung der einzelnen Aufdrucke durch die digitale Druckstation erreicht.

Nach der Erfindung ist es vorteilhaft, dass zur Einstellung der Druckleistung die mindestens eine Strahldüse relativ zum Werkstück höhenverstellbar ist. Durch eine Höhenverstellbarkeit der Strahldüse, insbesondere während des linien- oder zeilenförmigen Druckauftrages kann die Farbauftragsleistung verändert, insbesondere erhöht, werden. Wird der Abstand erhöht, deckt der Sprühkegel eine größere Fläche auf dem Werkstück ab. Gegebenenfalls kann gleichzeitig mit einem größeren Abstand der Strahldüse zum Werkstück auch der Tintendurchsatz erhöht werden, so dass weiterhin ein ausreichender Auftrag des Druckmediums erreicht wird. Alternativ kann aber mit einer Höhenverstellung und einer Absenkung des Farbdurchtrittes ein graphischer Spezialeffekt, etwa eine Nebelbildung, erreicht werden.

Ein vorteilhafter Aspekt der Erfindung liegt weiterhin darin, dass der Arbeitstakt der Siebdruckstationen und der mindestens einen digitalen Druckstation gleich ist, insbesondere zwischen 0,5 bis 5 Sekunden, vorzugsweise zwischen 1 bis 2 Sekunden, beträgt. Der Arbeitstakt der gesamten Maschine wird dabei weiterhin durch den schnellen und dabei kürzesten Arbeitstakt der Siebdruckstation gewährleistet. Die digitale Druckstation hat sich an diese Druckgeschwindigkeit zu halten, wobei wegen der grundsätzlich langsameren Arbeitsweise der digitalen Druckstation nötigenfalls mehrere Strahldüsen oder mehrere digitale Druckstationen vorgesehen sind, welche jeweils Teilbilder auftragen. Über eine elektronische Steuerung werden diese zusätzlichen Strahldüsen und/oder digitalen Druckstationen zugeschaltet und das zusätzlich aufzubringende Druckbild nötigenfalls in Teilbilder aufgeteilt.

Als Druckmedium kann nicht nur Farbe sondern auch eine Grundierung, Imprägnierung, Haftmittel, Fasern, Flocken und andere Beschichtungen aufgetragen werden. Hierfür kann jede digitale Druckstation verschiedene Düsenarten aufweisen, die alternativ oder in Kombination einsetzbar sind.

Betreffend das Verfahren ist die Erfindung dadurch gekennzeichnet, dass das Werkstück zusätzlich durch mindestens eine digitale Druckstation bedruckt wird, welche mindestens eine ansteuerbare Strahldüse aufweist. Gemäß diesem Verfahren kann ein Bedrucken mit der vorbeschriebenen Druckmaschine durchgeführt werden. Es ergeben sich dabei die vorbeschriebenen Vorteile.

Eine bevorzugte Weiterbildung des Verfahrens besteht nach der Erfindung darin, dass eine Steuerung für die mindestens eine digitale Druckstation vorgesehen ist, durch welche die Werkstücke individuell unterschiedlich bedruckt werden. Die Maschine ist damit flexibel einsetzbar, wobei jedoch durch die digitale Druckstation Umrüstvorgänge vermieden werden.

Eine hohe Arbeitsgeschwindigkeit der Druckmaschine wird nach der Erfindung dadurch gewährleistet, dass eine Steuerung für mehrere digitale Druckstationen vorgesehen ist, welche entsprechend einem vorgegebenen Arbeitstakt einen Druckauftrag unter den mehreren digitalen Druckstationen aufteilt. Der Arbeitstakt wird dabei von der Arbeitsgeschwindigkeit der Siebdruckstationen vorgegeben. Hierdurch bleibt die Leistungsfähigkeit der Gesamtmaschine wie bei einer sonst üblichen Karussell-Siebdruckmaschine erhalten.

Die Erfindung wird nachfolgend anhand eines bevorzugten Ausführungsbeispieles beschrieben, welche schematisch in den Zeichnungen dargestellt ist. In den Zeichnungen zeigen:
- Fig. 1: eine geschnittene Seitenansicht einer erfindungsgemäßen Druckmaschine; und
- Fig. 2: eine schematisierte Draufsicht auf die Rundtaktvorrichtung gemäß Fig. 1.

Die Figur 1 zeigt eine Druckmaschine 50, welche zur Gattung der Karussell-Siebdruckmaschinen gehört. Die Druckmaschine 50 umfasst als wesentliche Komponenten ein Maschinenbett 12, welches aus einem mittigem, etwa kreisförmigen Grundgestell 14 und drei daran befestigten Maschinenfüßen 16 aufgebaut ist, einem gegenüber dem Maschinenbett 12 drehbaren Drehtisch 20 und einem darüber angeordneten Druckteller 40 mit daran sternförmig angeordneten Siebdruckstationen 42.

Mittig im Maschinenbett 12 ist ein drehfester Maschinenschaft 18 ausgebildet, welcher sich vertikal nach oben erstreckt. Um diesen Maschinenschaft 18 ist der Drehtisch 20 angeordnet, welcher bei der dargestellten Ausführungsform eine konische Glocke 21 mit einer horizontal angeordneten Bodenplatte 23 aufweist. Ausgehend von der Bodenplatte 23 erstrecken sich radial nach außen eine Vielzahl stabförmiger Streben 33, welche radial angeordnete, stangenförmige Arme 32 abstützen. An den sternförmig, mit gleichem Winkelabstand angeordneten Armen 32 sind an den nach außen gerichteten freien Enden Werkstückträger 34 angeordnet, welche zur Aufnahme eines Druckgutes, beispielsweise eines T-Shirtes dienen.

Oberhalb der Werkstückträger 34 sind an dem Druckteller 40 die jeweils dazugehörigen Siebdruckstationen 42 befestigt. Beim vorliegenden Ausführungsbeispiel sind die Siebdruckstationen 42 als gleich aufgebaute Module mit einem dem gewünschten Druckbild entsprechenden Sieb, einem Farbauftragsorgan sowie einer Rakeleinrichtung zum Verstreichen der Farbe auf dem Sieb zur Übertragung der Farbe auf das Druckgut ausgebildet. Der Druckteller 40 ist über eine Verbindungsnabe 44 drehfest mit einem Hubschaft 46 verbunden. Der koaxial zum Maschinenschaft 18 gerichtete Hubschaft 46 ist mittels einer nicht dargestellten Hubeinrichtung, insbesondere einem Hydraulikzylinder, gegenüber dem Maschinenbett 12 axial verschiebbar. In bekannter Weise wird so zum Durchführen eines Druckvorganges der Druckteller 40 mit den Siebdruckstationen 42 auf das an den Werkstückträgern 34 angeordnete Druckgut abgesenkt, so dass das gewünschte Druckbild übertragen werden kann. Nach Abschluss des Druckschrittes wird der Druckteller 40 mit den Siebdruckstationen 42 vertikal nach oben verfahren, so dass die Siebdruckstationen 42 von den Werkstückträgern 34 beabstandet sind. Sodann kann eine Weiterdrehung des Drehtisches 20 um einen Taktschritt mit vorgegebenem Drehwinkel erfolgen, so dass dann erneut durch Absenken des Drucktellers ein weiterer Druckschritt durchgeführt werden kann.

Zum Antreiben des Drehtisches 20 ist eine Rundtaktvorrichtung 10 in einer ringförmigen Ausnehmung des Maschinenbettes 12 vorgesehen. Dabei ist die Bodenplatte 23 des Drehtisches 20 unmittelbar an einem scheibenförmigen Rotor 28 eines Elektromotors befestigt. Korrespondierend zu dem Rotor 28 ist am Maschinenbett 12 ein ringförmiger Stator 26 mit den elektrischen Wicklungen und der entsprechenden Stromversorgung angeordnet. Der Rotor 28 und der Stator 26 bilden einen elektrischen Antrieb 24 der Rundtaktvorrichtung 10. Anstelle dieses Direktantriebes können auch andere Antriebsarten eingesetzt werden.

Gemäß der schematischen Darstellung von Fig. 2 weist die Druckmaschine 50 insgesamt zehn sternförmig zur Drehachse 22 angeordnete Siebdruckstationen 42 auf, welche entlang des Umfangs des Drucktellers 40 befestigt sind. Drehbar um die Drehachse 22 sind insgesamt zehn sternförmige angeordnete Werkstückträger 34 angeordnet.

An einer Eingabe E werden die Werkstücke auf den Werkstückträgern 34 aufgespannt. Durch schrittweises Drehen im Uhrzeigersinn durchläuft das Werkstück so die einzelnen Siebdruckstationen 42, in welchen jeweils ein Aufdruck erfolgen kann. Nach der zehnten Siebdruckstation 42 sind zwei digitale Druckstationen 60 angeordnet, welche unmittelbar auf dem Boden getrennt vom Maschinenbett gelagert sind. Die Position der digitalen Druckstationen 60 ist entsprechend zur Drehachse 22 zentriert, so dass die zu bedruckenden Werkstücke mit den Werkstückträgern 34 zentriert unter die digitalen Druckstationen 60 bewegt werden können. Hierdurch kann etwa ein individueller Auftrag, eine laufende Zahl oder ein Name entsprechend einer individuellen Steuervorgabe aufgedruckt werden. Abschließend wird das Werkstück zur Ausgabe A gedreht, in welcher das bedruckte Werkstück entnommen werden kann. Gegebenenfalls könnte noch eine oder mehrere Trocknungsstationen entlang des Umfangs der Maschine angeordnet sein, wobei sich entsprechend die Zahl der Druckstationen verringern würde.

## Patentansprüche

1. Druckmaschine zum Bedrucken von Werkstücken, insbesondere Textilien, mit
- einem Maschinenbett (12),
- mehreren Siebdruckstationen (42), die gemeinsam an einem Druckteller (40) angeordnet sind, der am Maschinenbett (12) gelagert ist,
- einem Drehtisch (20), welcher eine Vielzahl von Werkstückträgern (34) aufweist und am Maschinenbett (12) um eine Drehachse (22) gelagert und zum schrittweisen Fördern der Werkstücke zu den Siebdruckstationen (42) angetrieben ist, und.
- einer Hubeinrichtung zum axialen Verschieben des Drucktellers (40) mit den Siebdruckstationen (42) relativ zum Drehtisch (20), wobei der Druckteller (40) zum Bedrucken dem Drehtisch (20) angenähert und zum schrittweisen Fördern von Drehtisch (20) entfernt wird,
**dadurch gekennzeichnet,**
- **dass** mindestens eine digitale Druckstation (60) mit mindestens einer ansteuerbaren Strahldüse zum ergänzenden Bedrucken der Werkstücke angeordnet ist, und
- **dass** die mindestens eine digitale Druckstation (60) zum Bedrucken eines Werkstückes mit dessen Werkstückträger (34) kraft- und/oder formschlüssig koppelbar ist.

2. Druckmaschine nach Anspruch 1,
**dadurch gekennzeichnet,**
**dass** die mindestens eine digitale Druckstation (60) getrennt von dem Druckteller (40) mit den Siebdruckstationen (42) gelagert ist.

3. Druckmaschine nach Anspruch 1 oder 2,
**dadurch gekennzeichnet,**
**dass** der Druckteller (40) oberhalb des Drehtisches (20) mit dem Maschinenbett (12) verbunden ist und dass die mindestens eine digitale Druckstation (60) unterhalb des Drehtisches (60) mit dem Maschinenbett (12) verbunden oder getrennt von dem Maschinenbett (12) unmittelbar am Boden gelagert ist.

4. Druckmaschine nach einem der Ansprüche 1 bis 3,
**dadurch gekennzeichnet,**
**dass** der Werkstückträger (34) und/oder das Werkstück mit einer Markierung versehbar ist und
**dass** die mindestens eine digitale Druckstation (60) einen Sensor zum Erkennen der Markierung und eine Justiereinrichtung aufweist, mit welcher die mindestens eine Strahldüse justierbar ist.

5. Druckmaschine nach einem der Ansprüche 1 bis 4,
**dadurch gekennzeichnet,**
**dass** zur Einstellung der Druckleistung die mindestens eine Strahldüse relativ zum Werkstück höhenverstellbar ist.

6. Druckmaschine nach einem der Ansprüche 1 bis 5,
**dadurch gekennzeichnet,**
**dass** der Arbeitstakt der Siebdruckstationen (42) und der mindestens einen digitalen Druckstation (60) gleich ist, insbesondere zwischen 0,5 bis 5 Sekunden, vorzugsweise zwischen 1 bis 2 Sekunden beträgt.

7. Verfahren zum Bedrucken von Werkstücken, insbesondere Textilien, wobei
- die Werkstücke auf Werkstückträgern (34) aufgespannt werden, welche an einem Drehtisch (20) angeordnet sind, welcher um ein Maschinenbett (12) drehbar gelagert ist,
- die Werkstücke durch schrittweises Antreiben des Drehtisches (20) zu Arbeitspositionen gefördert werden, an welchen die Werkstücke jeweils durch eine Siebdruckstation (42) bedruckt werden, welche an einem gemeinsamen Druckteller (40) angeordnet sind, und
- zum Bedrucken der Druckteller (40) mittels einer Hubeinrichtung relativ zu dem Drehtisch (20) angenähert wird und
- zum schrittweisen Weiterfördern der Druckteller (40) relativ von dem Drehtisch (20) entfernt wird,
**dadurch gekennzeichnet,**
- **dass** das Werkstück zusätzlich durch mindestens eine digitale Druckstation (60) bedruckt wird, welche mindestens eine ansteuerbare Strahldüse aufweist, und
- **dass** die mindestens eine digitale Druckstation (60) zum Bedrucken eines Werkstückes mit dessen Werkstückträger (34) kraft- und/oder formschlüssig gekoppelt wird.

8. Verfahren nach Anspruch 7,
**dadurch gekennzeichnet,**
**dass** eine Steuerung für die mindestens eine digitale Druckstation (60) vorgesehen ist, durch welche die Werkstücke individuell unterschiedlich bedruckt werden.

9. Verfahren nach Anspruch 7 oder 8,
**dadurch gekennzeichnet,**
**dass** eine Steuerung für mehrere digitale Druckstationen (60) vorgesehen ist, welche entsprechend einem vorgegebenen Arbeitstakt einen Druckauftrag unter den mehreren digitalen Druckstationen (60) aufteilt.

## Claims

1. Printing machine for printing workpieces, in particular textiles, comprising
- a machine bed (12),
- several screen printing stations (42) which are jointly arranged on a printing plate (40) that is supported on the machine bed (12),
- a turntable (20), which has a plurality of workpiece carriers (34) and is supported on the machine bed (12) about an axis of rotation (22) and is driven in order to convey the workpieces to the screen printing stations (42) step-by-step, and
- a lifting device for axial displacement of the printing plate (40) with the screen printing stations (42) relative to the turntable (20), whereby the printing plate (40) is advanced to the turntable (20) for printing and moved away from the turntable (20) for step-by-step conveyance,
**characterized in that**
- at least one digital printing station (60) with at least one controllable jet nozzle is arranged for complementary printing of the workpieces, and
- in order to print a workpiece the at least one digital printing station (60) can be coupled in a force-fitting and/or form-fitting manner with the workpiece carrier (34) of the said workpiece.

2. Printing machine according to claim 1,
**characterized in that**
the at least one digital printing station (60) is supported separately from the printing plate (40) with the screen printing stations (42).

3. Printing machine according to claim 1 or 2,
**characterized in that**
the printing plate (40) is connected to the machine bed (12) above the turntable (20) and
**in that** the at least one digital printing station (60) is connected to the machine bed (12) below the turntable (20) or is supported directly on the ground separately from the machine bed (12).

4. Printing machine according to any one of claims 1 to 3,
**characterized in that**
the workpiece carrier (34) and/or the workpiece can be provided with a marking and
**in that** the at least one digital printing station (60) has a sensor for detecting the marking and an adjustment device, by means of which the at least one jet nozzle can be adjusted.

5. Printing machine according to any one of claims 1 to 4,
**characterized in that**
in order to set the printing performance the at least one jet nozzle is heightadjustable relative to the workpiece.

6. Printing machine according to any one of claims 1 to 5,
**characterized in that**
the work cycle of the screen printing stations (42) and the at least one digital printing station (60) is equal, in particular ranging from 0.5 to 5 seconds, preferably ranging from 1 to 2 seconds.

7. Method for printing workpieces, in particular textiles, wherein
- the workpieces are stretched onto workpiece carriers (34) that are arranged on a turntable (20) which is supported in a rotating manner about a machine bed (12),
- through step-by-step driving of the turntable (20) the workpieces are conveyed to work positions, at which the workpieces are each printed by a screen printing station (42) that is arranged on a joint printing plate (40), and
- for printing, the printing plate (40) is advanced relative to the turntable (20) by means of a lifting device and
- for step-by-step further conveyance the printing plate (40) is moved away relative to the turntable (20),
**characterized in that**
- the workpiece is additionally printed by at least one digital printing station (60), which has at least one controllable jet nozzle, and
- in order to print a workpiece the at least one digital printing station (60) can be coupled in a force-fitting and/or form-fitting manner with the workpiece carrier (34) of the said workpiece.

8. Method according to claim 7,
**characterized in that**
a control is provided for the at least one digital printing station (60), through which the workpieces are printed individually in different manner.

9. Method according to claim 7 or 8,
**characterized in that**
a control is provided for several digital printing stations (60), which divides out a printing task among the several digital printing stations (60) according to a predetermined work cycle.

## Revendications

1. Machine d'impression pour imprimer des pièces de fabrication, en particulier des textiles, avec
- un bâti (12) de machine,
- plusieurs postes de sérigraphie (42) qui sont placés en commun sur un plateau d'impression (40) qui est monté sur le bâti (12) de machine,
- un plateau tournant (20) qui comprend une pluralité de supports (34) de pièces de fabrication et est monté sur le bâti (12) de machine autour d'un axe de rotation (22) et est entraîné pour le transport pas à pas des pièces de fabrication jusqu'aux postes de sérigraphie (42), et
- un dispositif de déplacement pour le déplacement axial du plateau d'impression (40) avec les postes de sérigraphie (42) par rapport au plateau tournant (20), le plateau d'impression (40) étant rapproché du plateau tournant (20) pour l'impression et éloigné du plateau tournant (20) pour le transport pas à pas,
***caractérisée***
- ***en ce qu**'*au moins un poste d'impression numérique (60) avec au moins une buse à jet commandable est prévu pour l'impression complémentaire des pièces de fabrication, et
- ***en ce que**,* pour l'impression d'une pièce de fabrication, ledit au moins un poste d'impression numérique (60) peut être couplé par adhérence et/ou par engagement positif avec son support (34) de pièce de fabrication.

2. Machine d'impression selon la revendication 1, ***caractérisée en ce que*** ledit au moins un poste d'impression numérique (60) est monté séparément du plateau d'impression (40) avec les postes de sérigraphie (42).

3. Machine d'impression selon la revendication 1 ou 2, ***caractérisée***
***en ce que*** le plateau d'impression (40) est relié au bâti (12) de machine au-dessus du plateau tournant (20) et
***en ce que*** ledit au moins un poste d'impression numérique (60) est relié au bâti (12) de machine au-dessous du plateau tournant (20) ou est monté directement au sol, séparément du bâti (12) de machine.

4. Machine d'impression selon l'une quelconque des revendications 1 à 3, ***caractérisée***
***en ce que*** le support (34) de pièce de fabrication et/ou la pièce de fabrication peu(ven)t être muni(s) d'un marquage et
***en ce que*** ledit au moins un poste d'impression numérique (60) comprend un capteur pour détecter le marquage et un dispositif d'ajustement avec lequel ladite au moins une buse à jet peut être ajustée.

5. Machine d'impression selon l'une quelconque des revendications 1 à 4, ***caractérisée en ce que**,* pour régler la vitesse d'impression, ladite au moins une buse à jet peut être déplacée en hauteur par rapport à la pièce.

6. Machine d'impression selon l'une quelconque des revendications 1 à 5, ***caractérisée en ce que*** les cadences de travail des postes de sérigraphie (42) et dudit au moins un poste d'impression numérique (60) sont identiques et sont en particulier comprises entre 0,5 à 5 secondes, de préférence entre 1 et 2 secondes.

7. Procédé d'impression de pièces de fabrication, en particulier de textiles, dans lequel
- les pièces de fabrication sont tendues sur des supports (34) de pièces de fabrication qui sont placés sur un plateau tournant (20), lequel est monté rotatif autour d'un bâti (12) de machine,
- les pièces de fabrication sont transportées par entraînement pas à pas du plateau tournant (20) jusqu'à des positions de travail dans lesquelles les pièces de fabrication sont imprimées chacune par un poste de sérigraphie (42), postes qui sont placés sur un plateau d'impression commun (40), et
- pour l'impression, le plateau d'impression (40) est rapproché du plateau tournant (20) au moyen d'un dispositif de déplacement, et
- pour le transport pas à pas, le plateau d'impression (40) est éloigné du plateau tournant (20),
***caractérisé***
- ***en ce que*** la pièce est imprimée en plus par au moins un poste d'impression numérique (60) qui comprend au moins une buse à jet commandable, et
- ***en ce que**,* pour l'impression d'une pièce de fabrication, ledit au moins un poste d'impression numérique (60) est couplé par adhérence et/ou par engagement positif avec son support (34) de pièce de fabrication.

8. Procédé selon la revendication 7, ***caractérisé en ce qu*'**une commande est prévue pour ledit au moins un poste d'impression numérique (60), avec laquelle les pièces de fabrication peuvent être imprimées chacune différemment.

9. Procédé selon la revendication 7 ou 8, ***caractérisé en ce qu*'**une commande est prévue pour plusieurs postes d'impression numériques (60), commande qui répartit une tâche d'impression sur les plusieurs postes d'impression numériques (60) suivant une cadence de travail prédéterminée.
